# EUROPÄISCHE PATENTSCHRIFT

(11) **EP 1 926 550 B1**
(45) Veröffentlichungstag und Bekanntmachung des Hinweises auf die Patenterteilung: **18.03.2009**
(21) Anmeldenummer: 05791883.1
(22) Anmeldetag: 21.09.2005
(51) Int. Cl.: B01F 15/04, B01F 3/08

(54) **DOSIER- UND MISCHANLAGE FÜR FLÜSSIGE ZWEIKOMPONENTENSYSTEME**
METERING AND MIXING INSTALLATION FOR TWO-COMPONENT LIQUID SYSTEMS
INSTALLATION DE DOSAGE ET DE MELANGE POUR SYSTEMES LIQUIDES A DEUX COMPOSANTES

(43) Veröffentlichungstag der Anmeldung: 04.06.2008
(73) Patentinhaber: AKEMI chemisch technische Spezialfabrik GmbH, 90451 Nürnberg (DE)
(72) Erfinder: KIRSCHNER, Willibald, 91171 Euerwang (DE); KLIMM, Wolfgang, 90475 Nürnberg (DE)
(74) Vertreter: Köhler, Walter
(86) Internationale Anmeldenummer: PCT/EP2005/010215
(87) Internationale Veröffentlichungsnummer: WO 2007/033696

(56) Entgegenhaltungen:
- EP-A- 1 039 011
- EP-A- 1 410 841
- WO-A-01/14441
- DE-A1- 2 644 931
- DE-A1- 19 912 931
- US-A- 3 989 228
- US-B1- 6 435 854
- PATENT ABSTRACTS OF JAPAN Bd. 010, Nr. 311 (M-528), 23. Oktober 1986 (1986-10-23) -& JP 61 121903 A (MATSUSHITA ELECTRIC IND CO LTD), 9. Juni 1986 (1986-06-09)
- PATENT ABSTRACTS OF JAPAN Bd. 013, Nr. 224 (C-599), 24. Mai 1989 (1989-05-24) -& JP 01 034427 A (TANAKA SHOKUHIN KIKAI KK), 3. Februar 1989 (1989-02-03)

## Beschreibung

Die Erfindung betrifft eine Anlage zum Dosieren und Mischen von zwei flüssigen Mischkomponenten, die jeweils in einem Behälter gelagert sind, wobei jedem Behälter zur Ausgabe einer definierten Menge der Mischkomponente eine Pumpe zugeordnet ist, und zum Mischen der beiden definierten Mengen der Mischkomponenten ein Mischer vorgesehen ist.

Beim Dosieren und Mischen von flüssigen Mischkomponenten unterschiedlicher Viskosität sind bislang pulsierende Volumenströme oftmals nicht zu vermeiden. Das gilt insbesondere dann, wenn das Viskositätsverhältnis der beiden Mischkomponenten groß ist und beispielsweise 100:1 beträgt. Entsprechend problematisch ist es, wenn die Quantität der höherviskosen Mischkomponente im Vergleich zur Quantität der niedrigviskosen Mischkomponente groß ist.

Die EP 1 410 841 A1 beschreibt eine Vorrichtung zur kontinuierlichen Herstellung von Mischungen aus mindestens zwei Komponenten, wobei die Vorrichtung die Elemente umfasst,
i) Vorratsgefäße für jede einzelne Komponente der herzustellenden Mischung,
ii) Mischeinrichtung zum Mischen aller Komponenten der herzustellenden Mischung,
iii) Leitungen für die einzelnen Komponenten, die von jedem einzelnen Vorratsgefäß zu der Mischeinrichtung führen,
iv) in jeder Leitung für jede einzelne Komponente vorgesehene Fördereinrichtungen, deren Förderleistung individuell einstellbar ist, und
v) Steuereinrichtung für die Fördereinrichtungen, womit die Förderleistung jeder Fördereinrichtung unabhängig voneinander geregelt wird, und womit die Förderleistung mindestens einer Fördereinrichtung periodisch zwischen einem vorbestimmten unteren Grenzwert und einem vorbestimmten oberen Grenzwert schwankend eingestellt wird.

Die WO 01114441 A1 beschreibt ein statisches Mischrohr, das dazu verwendet wird, kontinuierlich eine Verbindung mit aktiven Wasserstoffatomen, wie ein Polyol, mit einem Polyisocyanat umzusetzen, um einen feuchtigkeitshärtenden Polyurethanklebstoff oder ein anderes Urethanpolymer zu bilden.

Die US 3,097,764 beschreibt ein Proportioniersystem zur Kontrolle und Regulierung des Volumenflusses von mindestens zwei Flüssigkeiten zum Mischen und Versprühen.

Der Erfindung liegt die Aufgabe zugrunde, eine Anlage der eingangs genannten Art zu schaffen, die eine optimale Dosierung und Mischung von flüssigenMischkomponenten ermöglicht, deren Dosierverhältnis zwischen 1:1 bis 100:1 und deren Viskositätsverhältnis zwischen 1:1 und 100:1 betragen kann.

Diese Aufgabe wird bei einer Anlage der eingangs genannten Art erfindungsgemäß dadurch gelöst, dass zwei Zuführleitungen vorgesehen sind, die mit ihren ersten Enden an die beiden Pumpen angeschlossen sind und die mit ihren davon entfernten zweiten Enden in eine Mischvorkammer des Mischers einmünden, wobei die beiden Pumpen über einen großen Viskositäts- und Druckbereich der beiden flüssigen Mischkomponenten einen konstanten Volumenstrom der Mischkomponenten sicherstellen und die Mischkomponenten beim Eintritt in die Mischvorkammer die gleichen Eingangsdrücke besitzen, wobei die gleichen Eingangsdrücke der Mischkomponenten beim Eintritt in die Mischvorkammer (32) durch passende Dimensionierung der beiden Zuführleitungen (20, 24) bestimmt oder durch in den Zufuhrleitungen (20, 24) vorgesehene Drosseleinrichtungen (38) einstellbar sind, der Mischer von einem statischen Mischer (34) gebildet ist, und in der Mischvorkammer (32) ein Dispenser (36) vorgesehen ist.

Durch die erfindungsgemäße Ausbildung der Anlage werden pulsierende Volumenströme der beiden Mischkomponenten auch dann zuverlässig verhindert, wenn das Dosierverhältnis der Komponenten und deren Viskositätsverhältnis von 1 verschieden bzw, sehr groß sind. Mit der erfindungsgemäßen Anlage ist es also möglich, zwei flüssige Mischkomponenten nicht nur exakt zu dosieren, sondern auch eine homogene Mischung der beiden Mischkomponenten nicht nur dann zu erzielen, wenn ihr Dosierverhältnis und ihr Viskositätsverhältnis größenordnungsmäßig bei 1 liegt, sondern wenn das Dosierverhältnis im Bereich zwischen 1:1 bis 100:1 und ihr Viskositätsverflältnis im Bereich zwischen 1:1 und 100:1 beträgt.

Bei der erfindungsgemäßen Anlage können die gleichen Eingangsdrücke der flüssigen Mischkomponenten beim Eintritt in die Mischvorkammer durch Dimensionierung der beiden Zuführleitungen erreicht werden. Das gilt insbesondere für erfindungsgemäße Anlagen, mit welchen stets gleiche Mischkomponenten, d.h. Mischkomponenten gleicher Viskosität und gleichen Dosierverhältnisses, verarbeitet werden.

Desgleichen ist es möglich, dass die gleichen Eingangsdrücke der Mischkomponenten beim Eintritt in die Mischvorkammer durch in den Zuführleitungen vorgesehene Drosseleinrichtungen eingestellt werden.

Bei der erfindungsgemäßen Anlage ist der Mischer von einem statischen Mischer gebildet.

Um eine unerwünschte Rückströmung teilvermischter Mischkomponenten aus der Mischvorkammer in die Zuführleitungen zu verhindern, kann es zweckmäßig sein, wenn die beiden Zuführleitungen eine Absperrvorrichtung aufweisen.

Um eine Überdosierung einer der beiden Mischkomponenten beim Start der erfindungsgemäßen Anlage zu verhindern, werden die Anfahrcharakteristiken der beiden Pumpen aufeinander abgestimmt.

In der Mischvorkammer ist ein Dispenser vorgesehen. Dieser Dispenser kann von wenigstens einem Lochblech, einem Sieb, einem Gittemetz o. dgl. gebildet sein.

Die erfindungsgemäße Anlage ist zur Verarbeitung vergleichsweise großer Quantitäten von zwei flüssigen Mischkomponenten geeignet, wobei eine exakte Dosierung und eine homogene Mischung der beiden Mischkomponenten gewährleistbar ist. Derartige Zweikomponenten-Mischsysteme erfordern ein konstantes Verhältnis der beiden Mischkomponenten mit geringen Toleranzen der dosierten Mengen, wobei auch bei großem Viskositätsverhältnis und großem Dosierverhältnis der Mischkomponenten eine homogene Mischung der Komponenten verwirklicht wird.

Weitere Einzelheiten, Merkmale und Vorteile ergeben sich aus der nachfolgenden Beschreibung eines in der Zeichnung schematisch verdeutlichten Ausführungsbeispieles der erfindungsgemäßen Anlage.

Es zeigen:
- Figur 1: eine schematische Darstellung der Anlage, und
- Figur 2: eine vergrößerte Darstellung des Details II in Figur 1.

Figur 1 zeigt in einer schematischen Darstellung eine Ausbildung der Anlage 10 zum exakten Dosieren und homogenen Mischen von zwei flüssigen Mischkomponenten, die jeweils in einem Behälter 12, 14 gelagert sind. Jedem der beiden Behälter 12, 14 ist eine Pumpe 16, 18 zugeordnet, die zur Ausgabe einer definierten Menge der jeweiligen Mischkomponente vorgesehen ist. Eine Zuführleitung 20 ist mit ihrem einen Ende 22 an die Pumpe 16 angeschlossen. Eine Zuführleitung 24 ist mit ihrem einen Ende 26 an die Pumpe 18 angeschlossen. Das zweite Ende 28 der Zuführleitung 20 und das zweite Ende 30 der Zuführleitung 24 münden in eine Mischvarkammer 32 ein - wie auch aus Figur 2 deutlich ersichtlich ist-, die in Strömungsrichtung der beiden Mischkomponenten stromaufwärts an den statischen Mischer 34 angrenzt.

In der Mischvorkammer 32 ist ein Dispenser 36 vorgesehen.

Die beiden Pumpen 16 und 18 stellen über einen großen Viskositäts- und Druckbereich der beiden in den Behältern 12 und 14 bevorrateten Mischkomponenten einen konstanten Volumenstrom derselben sicher. Von Wichtigkeit ist, dass die beiden Mischkomponenten beim Eintritt in die Mischvorkammer 32 die gleichen Eingangsdrücke besitzen, um unerwünschte pulsierende Volumenströme zu verhindern, aus welchen mangelhafte Dosierungen und inhomogene Mischungen der beiden Mischkomponenten resultieren würden. Dabei werden die gleichen Eingangsdrücke der Mischkomponenten beim Eintritt in die Mischvorkammer 32 durch passende Dimensionierung der beiden Zuführleitungen 20 und 24 bestimmt oder die gleichen Eingangsdrücke der Mischkomponenten werden beim Eintritt in die Mischvorkammer 32 durch in den Zuführleitungen vorgesehene Drosseleinrichtungen 38 definiert eingestellt. Um Rückströmungen teilvermischter Mischkomponenten aus der Mischvorkammer 32 in die Zuführleitungen 20, 24 zu verhindern, können die Zuführleitungen 20, 24 eine Absperreinrichtung 40 aufweisen.

## Patentansprüche

1. Anlage zum genauen Dosieren und homogenen Mischen von zwei flüssigen Mischkomponenten, die jeweils in einem Behälter (12, 14) bevorratet sind, wobei jedem Behälter (12, 14) zur Ausgabe einer definierten Menge der entsprechenden Mischkomponente eine Pumpe (16, 18) zugeordnet ist, und zum homogenen Mischen der beiden definierten Mischkomponentenmengen ein Mischer (34) vorgesehen ist, wobei zwei Zuführleitungen (20, 24) vorgesehen sind, die mit ihren ersten Enden (22, 26) an die Pumpen (16,18) angeschlossen sind, die mit ihren davon entfernten zweiten Enden (28, 30) in eine Mischvorkammer (32) des Mischers (34) einmünden,
**dadurch gekennzeichnet,**
**dass** die beiden Pumpen (16, 18) über einen großen Viskositäts- und Druckbereiches der beiden Mischkomponenten einen konstanten Volumenstrom der Mischkomponenten sicherstellen und die Mischkomponenten beim Eintritt in die Mischvorkammer (32) die gleichen Eingangsdrücke besitzen, wobei die gleichen Eingangsdrücke der Mischkomponenten beim Eintritt in die Mischvorkammer (32) durch passende Dimensionierung der beiden Zuführleitungen (20, 24) bestimmt oder durch in den Zuführleitungen (20, 24) vorgesehene Drosseleinrichtungen (38) einstellbar sind, dass der Mischer von einem statischen Mischer (34) gebildet ist, und dass in der Mischvorkammer (32) ein Dispenser (36) vorgesehen ist

2. Anlage nach Anspruch 1,
**dadurch gekennzeichnet,**
**dass** die beiden Zuführleitungen (20, 24) eine Absperreinrichtung (40) aufweisen.

## Claims

1. System for precise metering and homogenous mixing of two liquid mixing components which are each stored in a container (12, 14), wherein a pump (16, 18) is allocated to each container (12, 14) for output of a defined quantity of the corresponding mixing components, and a mixer (34) is provided for homogenous mixing of the two defined mixing component quantities, wherein two supply lines (20, 24) are provided which are connected with their first ends (22, 26) at the pumps (16, 18), and with their two ends (28, 30) remote therefrom open into a mixing prechamber (32) of the mixer (34),
**characterised in that**
the two pumps (16, 18) ensure a constant volume flow of the mixing components over a wide viscosity and pressure range of both mixing components, and the mixing components on entering the mixing prechamber (32) have equal input pressures, wherein the equal input pressures of the mixing components on entering the mixing prechamber (32) are determined by suitable dimensioning of the two supply lines (20, 24) or can be set by choke devices (38) provided in the supply lines (20, 24), that the mixer is formed by a static mixer (34) and that a dispenser (36) is provided in the mixer prechamber (32).

2. System according to claim 1, **characterised in that** the two supply lines (20, 24) have a shut-off device (40).

## Revendications

1. Installation de dosage précis et de mélange homogène de deux constituants de mélange liquides qui sont approvisionnés chacun dans un récipient (12, 14), une pompe (16, 18) étant associée à chaque récipient (12, 14) pour la délivrance d'une quantité définie de constituants de mélange correspondants, et pour le mélange homogène des deux quantités de constituants de mélange définies étant prévu un mélangeur (34), deux conduites d'alimentation (20, 24) étant prévues, lesquelles sont raccordées avec leurs premières extrémités (22, 26) aux pompes (16, 18) qui débouchent avec leurs deuxièmes extrémités (28, 30) éloignées dans une antichambre de mélange (32) du mélangeur (34),
**caractérisée en ce**
**que** les deux pompes (16, 18) garantissent par une grande plage de viscosité et de pression des deux constituants de mélange un débit volumique constant des constituants de mélange et les constituants de mélange possèdent lors de l'entrée dans l'antichambre de mélange (32) les mêmes pressions d'entrée, les mêmes pressions d'entrée des constituants de mélange étant déterminées lors de l'entrée dans l'antichambre de mélange (32) par le dimensionnement adapté des deux conduites d'alimentation (20, 24) ou pouvant être réglées par des dispositifs d'étranglement (38) prévus dans les conduites d'alimentation (20, 24), en ce que le mélangeur est formé par un mélangeur (34) statique, et en ce qu'un distributeur (36) est prévu dans l'antichambre de mélange (32).

2. Installation selon la revendication 1,
**caractérisée en ce**
**que** les deux conduites d'alimentation (20, 24) présentent un dispositif d'arrêt (40).
